# EUROPÄISCHE PATENTSCHRIFT

(11) **EP 4 149 858 B1**
(45) Veröffentlichungstag und Bekanntmachung des Hinweises auf die Patenterteilung: **06.09.2023**
(21) Anmeldenummer: 21715541.5
(22) Anmeldetag: 24.03.2021
(51) Int. Cl.: B65D 75/38, B65D 81/127, B65D 81/20

(54) **TRANSPORTBEHÄLTER FÜR SILICIUMBRUCHSTÜCKE**
TRANSPORT CONTAINER FOR SILICON FRAGMENTS
RÉCIPIENT DE TRANSPORT POUR FRAGMENTS DE SILICIUM

(43) Veröffentlichungstag der Anmeldung: 22.03.2023
(73) Patentinhaber: Wacker Chemie AG, 81737 München (DE)
(72) Erfinder: BRUST-DRAXLER, Thomas, 84508 Burgkirchen (DE); BERGMANN, Franz, 84561 Mehring (DE)
(74) Vertreter: Belz, Ferdinand
(86) Internationale Anmeldenummer: PCT/EP2021/057593
(87) Internationale Veröffentlichungsnummer: WO 2022/199813

(56) Entgegenhaltungen:
- WO-A1-2015/007490

## Beschreibung

Die Erfindung betrifft einen Transportbehälter, enthaltend mindestens drei Folienbeutel oder mindestens drei Doppelfolienbeutel, die jeweils mit Siliciumbruchstücken gefüllt sind.

Polykristallines Silicium (Polysilicium) wird üblicherweise durch das Siemens-Verfahren (chem. Gasphasen¬abscheidungs-prozess) hergestellt. Polysilicium ist das Ausgangsmaterial bei der Produktion von einkristallinem Silicium, das z.B. mittels des Czochralski-Verfahrens hergestellt wird. Ferner wird Polysilicium zur Herstellung von multikristallinem Silicium, beispielsweise mittels Blockgussverfahren, benötigt. Für beide Verfahren muss das nach dem Siemens-Verfahren stabförmig erhaltene Polysilicium generell in Bruchstücke zerkleinert werden.

Da Kontaminationen zu Versetzungsfehlern (eindimensionale Störungen) und Stapelfehlern (zweidimensionale Störungen) im Kristallaufbau führen können, sollten die Siliciumbruchstücke für den Transport kontaminationsarm verpackt werden. Üblicherweise erfolgt die Verpackung in verschweißten Folienbeuteln oder Doppelfolienbeuteln aus Kunststoff. Doppelfolienbeutel können das Risiko von Durchstoßungen der meist scharfkantigen Bruchstücke verringern. Für einen effizienten Transport werden die Beutel in verschiedensten Stückzahlen in Umverpackungen, meist Kartonagen, arrangiert. Die Umverpackungen können dann auf üblichen Paletten gestapelt und ggf. in Container verbracht werden.

Durchstoßungen der Beutel können nicht nur während des Befüllens, sondern auch beim Transport, insbesondere durch Vibrationen, Erschütterungen und Verschiebungen der Beutel auftreten. Diese Ereignisse führen in der Regel auch zu einer unerwünschten Nachzerkleinerung. Grundsätzlich muss der dabei entstehende Feinanteil vor der Weiterverwendung in einem zusätzlichen Arbeitsschritt abgetrennt werden, da er sich negativ auf die Weiterverarbeitungsprozesse auswirkt.

Die Hauptursache von Durchstoßungen und Nachzerkleinerungen liegt in einer zu großen Bewegungsfreiheit der Beutel in der Umverpackung sowie der Bruchstücke im Beutel selbst. Andererseits fördert eine zu hohe Packungsdichte im Beutel und/oder der Umverpackung Durchstoßungen und damit einhergehende Kontaminationen.

Aus der WO 2015/007490 A1 ist ein Transportbehälter bekannt, der mindestens zwei Kunststoffbeutel mit Polysiliciumbruchstücken enthält und eine Packungsdichte von 650 kg/m³ bis höchstens 950 kg/m³ aufweist. Die Kunststoffbeutel sind dabei teilweise überlappend angeordnet, und das Gesamtvolumen jedes Beutels beträgt im Verhältnis zum Volumen der darin befindlichen Bruchstücke 2,4 bis 3,0. Nachteilig ist, dass durch die Anordnung der Beutel Leerräume entstehen und eine optimale Raumausnutzung bei einer Beladung von Frachtcontainern nicht gewährleistet ist.

Für einen möglichst ökonomischen Transport über Land und See wäre eine hohe Packungsdichte vorteilhaft, um eine maximale Auslastung der Nutzlast von beispielsweise ISO-Containern (Frachtcontainer; vgl. ISO-Norm 668) erreichen zu können. Allerdings muss aus den genannten Gründen ein Mittelweg gefunden werden, der sowohl das Risiko von Kontaminationen als auch das Risiko der Nachzerkleinerung minimiert. Aus dieser Problematik ergab sich die Aufgabe der vorliegenden Erfindung.

Diese Aufgabe wird gelöst durch einen Transportbehälter gemäß Anspruch 1 gelöst.

Die Packungsdichte des Folienbeutels (Einfachfolienbeutel) ist definiert als das Verhältnis aus dem Gewicht der enthaltenen Siliciumbruchstücke (Einwaage) und dem Beutelvolumen. Vorzugsweise handelt es sich um Doppelfolienbeutel, umfassend einen ersten und einen zweiten Folienbeutel. Die Siliciumbruchstücke befinden sich dabei im ersten Folienbeutel, der von dem zweiten Folienbeutel umschlossen ist.

Die Packungsdichte des Doppelfolienbeutels ist definiert als das Verhältnis aus dem Gewicht der Einwaage und dem Volumen des zweiten Folienbeutels. Das Gewicht sämtlicher Verpackungsmaterialien kann bei der Berechnung der Packungsdichte unberücksichtigt bleiben. Generell erhöht im befüllten und verschlossenen Zustand die zwischen dem ersten und dem zweiten Beutel eingeschlossene Luft (ggf. handelt es sich um ein Inertgas) das Volumen des Doppelfolienbeutels.

Der erste und der zweite Folienbeutel können im ungefüllten Zustand dieselben Abmessungen aufweisen. Ferner können der erste und der zweite Folienbeutel aus demselben Material gefertigt sein. Die Dicke der Folie kann sich jedoch unterscheiden. Gegebenenfalls kann es bevorzugt sein, dass der zweite Folienbeutel aus einem strapazierfähigeren Material ist als der erste Folienbeutel.

Die Folienbeutel bestehen vorzugsweise aus einem Kunststoff. Dabei handelt es sich bevorzugt um Polyethylen (PE), Polyethylenterephthalat (PET) oder Polypropylen (PP). Ferner kann der Folienbeutel aus einer zwei- oder mehrschichtigen Verbundfolie bestehen. Die Dicke der Folie oder Verbundfolie liegt üblicherweise in einem Bereich von 10 bis 1000 pm, bevorzugt von 50 bis 500 µm, besonders bevorzugt von 100 bis 300 µm. Die Folienbeutel sind generell luftdicht verschlossen, wobei das Verschließen durch Verschweißen, Verkleben, Vernähen oder Formschluss erfolgen kann. Gegebenenfalls werden die Folienbeutel beim Befüllen zumindest teilweise evakuiert. Bezüglich der Ausgestaltung der Folienbeutel, deren Befüllung und Versiegelung kann auf die EP 2 743 190 A1 und EP 2 730 510 A1 verwiesen werden.

Das Volumen der verschlossenen Folienbeutel kann durch die Verdrängung in einem Wasserbad bestimmt werden, wobei das verdrängte Wasser dem Beutelvolumen entspricht.

Die Packungsdichte des Transportbehälters ist definiert als das Verhältnis aus dem Gewicht der Einwaage und dem Innenvolumen des Transportbehälters.

Vorzugsweise besteht der Transportbehälter aus Karton und weist insbesondere eine Quaderform auf (z.B. Faltschachtel, wobei Deckel und Boden jeweils aus vier Verschlussklappen gebildet werden können).

Der Folienbeutel und der Doppelfolienbeutel enthalten insbesondere Siliciumbruchstücke einer Bruchgrößenklasse. Vorzugsweise handelt es sich um Polysiliciumbruchstücke. Ein Transportbehälter enthält für gewöhnlich Siliciumbruchstücke derselben Bruchgrößenklasse. Es kann bevorzugt sein, Folienbeutel oder Doppelfolienbeutel, die mit Siliciumbruchstücken verschiedener Bruchgrößenklassen befüllt sind, in einem Transportbehälter zu kombinieren. Ferner kann es bevorzugt sein, Siliciumbruchstücke aus mehr als einer der Bruchgrößenklassen 0 bis 4 in einem Folienbeutel oder Doppelfolienbeutel zu mischen.

Die Bruchgrößenklassen 0 bis 4 (BG0 bis BG4) sind anhand der Korngröße der Bruchstücke definiert, wobei die Korngröße als die längste Entfernung zwischen zwei Punkten auf der Oberfläche eines Siliciumbruchstücks definiert ist. Die Bruchgrößenklassen fassen Fraktionen mit Korngrößenbereichen wie folgt zusammen.
- BG0:: 0,1 bis 9 mm
- BG1:: 1 bis 18 mm
- BG2:: 5 bis 50 mm
- BG3:: 20 bis 65 mm
- BG4:: 35 bis 150 mm

Die Klassierung der Siliciumbruchstücke kann mit Hilfe von Maschensieben erfolgen, wobei die Kantenlänge der quadratischen Maschen der Obergrenze einer BG entspricht. Beispielsweise beschreibt DE 10 2013 218 003 A1 ein

Klassierungsverfahren mit Hilfe von Schwingsieben und aus DE 10 2006 016 324 A1 ist ein optopneumatisches Klassierungsverfahren bekannt.

Vorzugsweise umfasst eine BG mindestens 90 Gew.-% an Siliciumbruchstücken innerhalb des jeweiligen Größenbereichs.

Es hat sich gezeigt, dass der Transportbehälter gegenüber bisherigen Verpackungen für Silicium den Transport einer signifikant größeren Menge an Silicium pro einem zur Verfügung stehenden Raumvolumen ermöglicht, ohne dabei die Bildung von Feinanteil und Durchstoßungen zu begünstigen. Insbesondere konnte die Auslastung der zulässigen Nutzlast von ISO-Containern erhöht werden, was deutliche Einsparungen bei den Transportkosten zur Folge hat. Insgesamt lassen sich die Vorteile wie folgt zusammenfassen:
- Erhöhung der Qualität des Siliciums nach dem Transport: Die Mobilitätsbeschränkung des Siliciums in den Beuteln sowie der Beutel im Transportbehälter bedingen weniger Feinanteil und Durchstoßungen.
- Erhöhung der Zuladung: Beispielsweise ergeben sich bei der Beladung von 20-Fuss ISO-Containern mit den erfindungsgemäßen Transportbehältern Zuladungssteigerungen von bis zu 25 %.
- Reduktion der nötigen Prozessschritte in der Logistik. Diese Reduktion beruht insbesondere auf der Verringerung an zu verladenden Transportbehältern im Vergleich zum bisherigen Transport.
- Reduktion der Packmittel pro Kilogramm transportiertem Silicium.
- Erhöhung der Prozessstabilität von automatisierten Beladeprozessen. Durch die verringerte Anzahl an notwendigen Transportbehältern, die prozessiert werden müssen, kann sich die Fehlerrate um 10 bis 25 % reduzieren.

Vorzugsweise werden Siliciumbruchstücke der BG0 transportiert, wobei die Folienbeutel jeweils eine Packungsdichte von 0,9 bis 1,34 kg/dm³, vorzugsweise von 1,01 bis 1,23 kg/dm³, aufweisen. Bei Verwendung von Doppelfolienbeuteln anstelle der Folienbeutel weisen diese jeweils eine Packungsdichte von 0,68 bis 1,02 kg/dm³, vorzugsweise von 0,77 bis 0,94 kg/dm³, auf.

Gemäß einer anderen bevorzugten Ausführungsform handelt es sich um Siliciumbruchstücke der BG1. Die Folienbeutel weisen dabei jeweils eine Packungsdichte von 0,88 bis 1,32 kg/dm³, vorzugsweise von 0,99 bis 1,21 kg/dm³, und die Doppelfolienbeutel jeweils eine Packungsdichte von 0,68 bis 1,03 kg/dm³, vorzugsweise von 0,77 bis 0,94 kg/dm³, auf.

Ferner kann es sich um Siliciumbruchstücke der BG2 handeln, die in dem Transportbehälter transportiert werden. Die Folienbeutel weisen dabei jeweils eine Packungsdichte von 1,07 bis 1,61 kg/dm³, vorzugsweise von 1,20 bis 1,47 kg/dm³, und die Doppelfolienbeutel jeweils eine Packungsdichte von 0,76 bis 1,15 kg/dm³, vorzugsweise von 0,86 bis 1,05 kg/dm³, auf.

Eine weitere bevorzugte Ausführungsform betrifft Transportbehälter mit Siliciumbruchstücken der BG3. Die Folienbeutel haben dabei jeweils eine Packungsdichte von 0,96 bis 1,44 kg/dm³, vorzugsweise von 1,08 bis 1,32 kg/dm³, und die Doppelfolienbeutel jeweils eine Packungsdichte von 0,75 bis 1,13 kg/dm³, vorzugsweise von 0,85 bis 1,03 kg/dm³.

Des Weiteren kann es sich um Siliciumbruchstücke der BG4 handeln. Die Folienbeutel weisen hier jeweils eine Packungsdichte von 1,05 bis 1,58 kg/dm³, vorzugsweise von 1,18 bis 1,45 kg/dm³, und die Doppelfolienbeutel jeweils eine Packungsdichte von 0,73 bis 1,09 kg/dm³, vorzugsweise von 0,82 bis 1 kg/dm³, auf.

Vorzugsweise handelt es sich bei dem Folienbeutel oder Doppelfolienbeutel um Folienflachbeutel (Einfachflachbeutel) oder Doppelfolienflachbeutel. Der Begriff Flachbeutel kann im Folgenden sowohl für Folienflachbeutel (Einfachflachbeutel) als auch Doppelfolienflachbeutel verwendet werden. Vorzugsweise weisen die Flachbeutel eine Einwaage von 10 kg auf.

Flachbeutel weisen generell keinen Boden auf und sind daher nicht standfest. Unter die Kategorie Flachbeutel fallen auch Schlauchbeutel, die aus einem Folienschlauch oder aus einer Folienbahn hergestellt werden können. Flachbeutel zeichnen sich üblicherweise dadurch aus, dass die Beutellänge und die Beutelbreite in befülltem Zustand mindestens zweimal so groß ist wie die Beutelhöhe.

Der Transportbehälter enthält vorzugsweise 8 bis 14, besonderes bevorzugt 10 bis 14, insbesondere 11 bis 13 Einfachflachbeutel.

Der Transportbehälter enthält vorzugsweise 8 bis 12, besonders bevorzugt 9 bis 11, insbesondere 9 Doppelfolienflachbeutel.

Der Transportbehälter weist eine Länge L auf, die der Summe aus einer Länge *l* und einer Breite b des Flachbeutels entspricht. Die Breite B des Transportbehälters entspricht der zweifachen Breite 2b des Flachbeutels mit der Maßgabe, dass 2b mindestens *l* entspricht. Die Höhe H des Transportbehälters entspricht vorzugsweise N*h, wobei h der Höhe des gefüllten Flachbeutels und N der Anzahl übereinander angeordneter Lagen an Flachbeuteln im Transportbehälter entspricht. Dabei ist ggf. die Wandstärke des Transportbehälters zu berücksichtigen. Typische Wandstärken liegen im Bereich von 4 bis 20 mm, vorzugsweise im Bereich von 7 bis 15 mm.

Grundsätzlich beziehen sich die Längenangaben für den Flachbeutel auf diesen im befüllten Zustand. Die Längenangaben des Transportbehälters beziehen sich auf dessen Außenmaße.

Eine typische Länge L des Transportbehälters liegt z.B. in einem Bereich von 70 bis 80 cm. Insbesondere kann L etwa 76 cm betragen, was der Breite einer üblichen Chemie-Palette (CP5) entspricht. Eine typische Breite B liegt beispielsweise in einem Bereich von 50 bis 60 cm. Insbesondere kann B etwa 57 cm betragen, was der halben Breite einer CP5 entspricht. Eine typische Höhe H des Transportbehälters liegt z.B. in einem Bereich von 20 bis 40 cm, je nachdem wie viele Lagen an Flachbeuteln enthalten sind.

Typische Flachbeutel können eine Länge *l* in einem Bereich von 30 bis 70 cm, eine Breite *b* in einem Bereich von 10 bis 45 cm und eine Höhe h in einem Bereich von 6 bis 20 cm aufweisen.

10 kg-Flachbeutel haben vorzugsweise im befüllten Zustand eine Länge *l* von 40 bis 65 cm, eine Breite b von 25 bis 30 cm und eine Höhe h von 7 bis 12 cm.

Vorzugsweise bilden mindestens zwei und maximal vier Flachbeutel eine Lage N im Transportbehälter. Bei den im Folgenden beschriebenen Lagenbildern ist es unerheblich, ob es sich um Folien- oder Doppelfolienflachbeutel handelt.

Bei einer Lage aus zwei Flachbeuteln (2N) sind diese längs oder quer angeordnet (vgl. Fig. 1). Eine 2N-Lage wird bevorzugt als oberste Lage verwendet, wenn die darunter liegende Lage mehr als 2 Flachbeutel aufweist.

Bei einer Lage aus drei Flachbeuteln (*3N*) sind diese nebeneinander angeordnet, wobei zwei der Flachbeutel längs angeordnet sind und einer quer angeordnet ist (vgl. Fig. 2).

Bei einer Lage aus vier Flachbeuteln (4N) sind jeweils zwei Flachbeutel längs nebeneinander angeordnet, wobei sich die zwei jeweils in Längsrichtung angeordneten Flachbeutel vorzugsweise überlappen (vgl. Fig. 3).

Ist der Transportbehälter mit acht 10 kg-Flachbeuteln beladen, weist er vorzugsweise drei Lagen mit einer Lagenabfolge 3*N*, *3N, 2N* auf, wobei die zuerst genannte Lage immer die unterste, sich auf dem Boden des Transportbehälters befindliche, ist.

Bei einer Beladung mit neun 10 kg-Flachbeuteln weist der Transportbehälter vorzugsweise eine Lagenabfolge *3N, 3N, 3N,* auf (vgl. Fig. 4).

Bei einer Beladung mit zehn 10 kg-Flachbeuteln weist der Transportbehälter vorzugsweise eine Lagenabfolge 4*N*, 3*N,* 3*N* auf.

Bei einer Beladung mit elf 10 kg-Flachbeuteln weist der Transportbehälter vorzugsweise eine Lagenabfolge 4*N*, 4*N*, 3*N* auf.

Bei einer Beladung mit zwölf 10 kg-Flachbeuteln weist der Transportbehälter vorzugsweise eine Lagenabfolge *3N, 3N, 3N,* 3N auf.

Bei einer Beladung mit dreizehn 10 kg-Flachbeuteln weist der Transportbehälter vorzugsweise eine Lagenabfolge 4*N,* 3*N,* 3*N,* 3N auf.

Bei einer Beladung mit vierzehn 10 kg-Flachbeuteln weist der Transportbehälter vorzugsweise eine Lagenabfolge 4*N,* 4*N, 3N,* 3N auf.

Bei einer Lagenabfolge *3N,* 3*N* ist vorzugsweise eine Lage um 180° gegenüber der anderen verdreht angeordnet, in Bezug auf eine senkrecht zur Lagenebene verlaufende Rotationsachse (vgl. Fig. 4).

Insbesondere beträgt die Höhe eines acht bis dreizehn 10 kg-Flachbeutel enthaltenden Transportbehälters 30,9 bis 33,4 cm. Es hat sich gezeigt, dass eine solche Höhe eine optimale Beladung von 20- und 40-Fuß-ISO-Containern ermöglicht.

Gemäß einer anderen alternativen Ausführungsform handelt es sich bei dem Folienbeutel oder Doppelfolienbeutel um Standbeutel, insbesondere um Standbeutel mit einer Einwaage von 5 kg. Der Begriff Standbeutel wird im Folgenden sowohl für Folienstandbeutel (Einfachfolienstandbeutel) als auch Doppelfolienstandbeutel verwendet.

Standbeutel zeichnen sich generell dadurch aus, dass sie nach dem Befüllen standfest sind. Vorzugsweise weist der Standbeutel eine quadratische Standfläche auf.

Der Transportbehälter enthält vorzugsweise 6 bis 27, bevorzugt 9 bis 18, der Standbeutel.

Eine typische Länge L des Transportbehälters für Standbeutel liegt z.B. in einem Bereich von 50 bis 60 cm. Insbesondere kann *L* etwa 57 cm betragen, was der Hälfte der Breite einer üblichen Chemie-Palette (CP3) entspricht. Eine typische Breite *B* liegt beispielsweise in einem Bereich von 35 bis 60 cm. Insbesondere kann B etwa 38 cm oder 57 cm betragen, was einem Drittel bzw. der Hälfte der Breite einer CP3 entspricht. Eine typische Höhe *H* des Transportbehälters liegt z.B. in einem Bereich von 18 bis 35 cm, je nachdem wie viele Lagen an Standbeuteln enthalten sind.

Typische Standbeutel können eine Länge *l* in einem Bereich von 10 bis 20 cm, eine Breite *b* in einem Bereich von 10 bis 20 cm und eine Höhe h in einem Bereich von 10 bis 25 cm aufweisen.

5 kg-Standbeutel haben vorzugsweise im befüllten Zustand eine Länge l von 16 bis 19 cm, eine Breite *b* von 16 bis 19 cm und eine Höhe h von 14 bis 24 cm.

Vorzugsweise bilden sechs oder neun Standbeutel mit quadratischer Standfläche eine Lage im Transportbehälter. Mehrere Lagen sind bevorzugt deckungsgleich übereinander angeordnet.

Insbesondere beträgt die Höhe eines 5 kg-Standbeutel umfassenden Transportbehälters bei einem Stapel aus 3 Transportbehältern pro Palette jeweils 30,9 bis 33,4 cm, bei einem Stapel aus 4 Transportbehältern jeweils 23,2 bis 25,1 cm und bei einem Stapel aus 5 Transportbehältern jeweils 18,5 bis 20 cm. Es hat sich gezeigt, dass eine solche Höhe eine optimale Beladung von 20- und 40-Fuß-ISO-Containern ermöglicht.

Generell kann zwischen den Lagen oder Beuteln (unabhängig davon, ob Flach- oder Standbeutel) eine flächige Einlage aus Papier oder Karton angeordnet sein. Solche Einlagen können auch aus einem Kunststoff wie Polyurethan, Polyester oder Polystyrol bestehen.

Gegebenenfalls im Transportbehälter vorhandenes Restvolumen kann durch Polsterelemente ausgefüllt sein. Hierfür kommen z.B. Schaumstoffe oder formbildende Elemente aus Polyurethan, Polyester oder expandierbarem Polystyrol in Betracht. Ein Ausfüllen von Restvolumen mit Papier- oder Kartonelementen ist ebenfalls denkbar.

Ein weiterer Aspekt der Erfindung betrifft eine Palette, auf der die beschriebenen Transportbehälter angeordnet sind.

Bei der Palette kann es sich insbesondere um standardisierte Chemie-Paletten (CP) handeln. Insbesondere handelt es sich um eine Palette ausgewählt aus der Gruppe mit CP1 (Maße: 100 x 120 cm), CP2 (80 x 120 cm), CP3 (114 x 114 cm), CP4 (110 x 130 cm) und CP5 (76 x 114 cm). CP1 bis CP5 können auch als Kufen-Paletten bezeichnet werden. Vorzugsweise handelt es sich um speziell für den Transport in ISO-Containern geeignete CP3 oder CP5.

ISO-Container (Seefracht-Container) sind genormte Großraumbehälter für ein einfaches und schnelles Verladen, Befördern, Lagern und Entladen von Gütern. Die Abmessungen sind so gewählt, dass ein Abtransport über Land (Straße, Schiene, Binnenschifffahrt) problemlos möglich ist. Die verbreitetsten ISO-Container haben eine Breite von 8 Fuß (2,438 m) und sind entweder 20 Fuß (6,096 m) oder 40 Fuß (12,192 m) lang.

Es hat sich gezeigt, dass mit dem Transportbehälter nicht nur eine größtmögliche Raumausnutzung bei der Palettierung von CP, insbesondere CP3 und CP5, möglich ist, sondern damit einhergehend auch eine optimale Raumausnutzung von 20-Fuß- und 40-Fuß-ISO-Containern gewährleistet wird, die mit den Paletten beladen werden.

Die Stapelung der Transportbehälter auf einer Palette kann als Säulenstapelung oder Verbundstapelung erfolgen.

Ferner sind auch Container, insbesondere 20-Fuß- oder 40-Fuß-ISO-Container, enthaltend die beschriebenen mit Transportbehältern beladenen Paletten, insbesondere CP3 und/oder CP5, von der Erfindung umfasst.
**Fig. 1** zeigt Lagen aus 2 Flachbeuteln.
**Fig. 2** zeigt eine Lage aus 3 Flachbeuteln.
**Fig. 3** zeigt eine Lage aus 4 Flachbeuteln.
**Fig. 4** zeigt einen Transportbehälter mit 9 Flachbeuteln.
**Fig. 5** zeigt einen Transportbehälter mit 6 Standbeuteln.
**Fig. 6** zeigt einen Transportbehälter mit 9 Standbeuteln.
**Fig. 7** zeigt einen Transportbehälter mit 12 Standbeuteln.
**Fig. 8** zeigt einen Transportbehälter mit 18 Standbeuteln.
**Fig. 9** zeigt eine Palette mit 6 Transportbehältern.
**Fig. 10** zeigt eine Palette mit 24 Transportbehältern.
**Fig. 11** zeigt eine Palette mit 16 Transportbehältern.
**Fig. 12** zeigt eine Palette mit 18 Transportbehältern.
**Fig. 13** zeigt eine Palette mit 12 Transportbehältern.
**Fig. 14** zeigt eine Palette mit 20 Transportbehältern.

Die Figur 1 zeigt von oben eine Lage aus zwei Flachbeuteln 1 in einem Transportbehälter 2. Der Transportbehälter 2 hat eine Länge *L*, die in etwa der Summe aus der Länge *l* und der Breite b des Flachbeutels 1 entspricht. Die Breite *B* entspricht in etwa der doppelten Breite *b* des Flachbeutels 1. Generell können die Längenmaße *B* und *L* des Transportbehälters 2 um ca. 0 bis 10 % größer gewählt werden als es die Längenmaße *b* und *l* der Flachbeutel 1 erfordern würden. Die Flachbeutel 1 können mit ihrer Längsseite parallel zur Längsseite oder parallel zur Breitseite des Transportbehälters 2 angeordnet sein.

Die Figur 2 zeigt eine Lage von drei Flachbeuteln 1 in einem Transportbehälter 2. Die Flachbeutel 1 sind nebeneinander angeordnet und überlappen nicht. In Bezug auf die Dimensionen der Flachbeutel 1 und des Transportbehälters kann auf die Ausführungen zu Fig. 1 verwiesen werden.

Die Figur 3 zeigt eine Lage von vier Flachbeuteln 1 in einem Transportbehälter 2. Bei dieser Ausführungsform überlappen jeweils zwei Flachbeutel 1 miteinander. Vorzugsweise sind dabei die Siliciumbruchstücke nicht gleichmäßig verteilt. Vielmehr finden sich die Bruchstücke größtenteils im nicht überlappenden Teil der Flachbeutel 1.

Die Figur 4 zeigt einen Transportbehälter 2, in dem sich neun 10kg-Flachbeutel 1 befinden. Die Flachbeutel 1 sind in drei Lagen übereinander angeordnet. Die Lagen sind gegeneinander um 180° verdreht, so dass nur die oberste und die unterste Lage deckungsgleich sind. Die Abmessungen der Flachbeutel 1 betragen l = 46,5 cm, b = 27,5 cm und h = 9,8 cm. Die Höhe des Transportbehälters 2 entspricht in etwa der dreifachen Höhe der Flachbeutel 1 und beträgt H = 32,4 cm. Die Länge des Transportbehälters beträgt 76 cm, was der Breite einer CP5 entspricht. Die Breite des Transportbehälters beträgt 57 cm und entspricht der halben Länge einer CP5.

Grundsätzlich sind die verschiedenen Lagenbilder gemäß der Figuren 1 bis 3 beliebig miteinander kombinierbar.

Die Figur 5 zeigt einen Transportbehälter 4, in dem sechs 5 kg-Standbeutel 3 mit quadratischer Standfläche in einer Lage angeordnet sind. Die Seitenlänge *l* und *b* der Standbeutel 3 beträgt 18,2 cm, die Höhe h beträgt 22,3 cm. Die Abmessungen des Transportbehälters 4 betragen H = 24,3 cm, L = 57 cm und B = 38 cm.

Die Figur 6 zeigt einen Transportbehälter 4, in dem neun 5 kg-Standbeutel 3 mit quadratischer Standfläche in einer Lage angeordnet sind.

Die Figur 7 zeigt einen Transportbehälter 4, in dem zwölf 5 kg-Standbeutel 3 mit quadratischer Standfläche in zwei deckungsgleich übereinander angeordneten Lagen angeordnet sind. Die Seitenlänge *l* und b der Standbeutel 3 beträgt 18,2 cm, die Höhe h beträgt 15,2 cm. Die Abmessungen des Transportbehälters 4 betragen H = 32,4 cm, L = 57 cm und B = 38 cm.

Die Figur 8 zeigt einen Transportbehälter 4, in dem 18 5 kg-Standbeutel 3 mit quadratischer Standfläche in zwei deckungsgleich übereinander angeordneten Lagen angeordnet sind. Die Seitenlänge *l* und *b* der Standbeutel 3 beträgt 18,5 cm, die Höhe *h* beträgt 15,2 cm. Die Abmessungen des Transportbehälters 4 betragen H = 32,4 cm, L = 57 cm und B = 57 cm.

Die Erläuterung der Figuren 9 bis 14 erfolgt anhand der Beispiele.

### Beispiele

### 1. Palette (CP5) mit einer Zuladung von 540 kg (Fig. 9)

Ein Transportbehälter beinhaltet 9 Doppelfolienbeutel (Flachbeutel), die jeweils mit 10 kg Polysiliciumbruch der BG3 gefüllt sind und eine Packungsdichte von 0,94 kg/dm³ aufweisen. Die Beutel sind in 3 Lagen wie in der Fig. 4 gezeigt angeordnet. Die Maße der Beutel und Transportbehälter können der Beschreibung zur Fig. 4 entnommen werden. Die Packungsdichte des Transportbehälters beträgt 0,75 kg/dm³. Sechs Transportbehälter lassen sich so auf einer CP5 anordnen. 30 dieser beladenen CP5 passen in einen 20-Fuß-ISO-Container, was einer Netto-Zuladung von 16,2 t entspricht. Mit den bisherigen Transportbehältern konnte lediglich eine Zuladung von 14,4 t realisiert werden (vgl. WO 2015/007490 A1)

### 2. Palette (CP5) mit einer Zuladung 600 kg

Ein Transportbehälter beinhaltet 10 Doppelfolienflachbeutel, die jeweils mit 10 kg Polysiliciumbruch der BG2 gefüllt sind und eine Packungsdichte von 0,96 kg/dm³ aufweisen. Bezüglich der Abmessungen kann auf das 1. Beispiel verwiesen werden. Die Packungsdichte des Transportbehälters beträgt 0,84 kg/dm³. Die Beutel sind in 3 Lagen angeordnet, wobei die untere Lage aus 4 Beuteln besteht (vgl. Fig. 3). Die Beladung der CP5 kann wie in der Fig. 9 gezeigt erfolgen, wobei ebenfalls 30 Paletten in einen 20-Fuß-ISO-Container passen. Dies entspricht einer Netto-Zuladung von 18 t. Mit den bisherigen Transportbehältern konnte lediglich eine Zuladung von 14,4 t realisiert werden (vgl. WO 2015/007490 A1).

### 3. Palette (CP5) mit einer Zuladung 720 kg

Ein Transportbehälter beinhaltet 12 Folienflachbeutel, die jeweils mit 10 kg Polysiliciumbruch der BG2 befüllt sind und eine Packungsdichte von 1,34 kg/dm³ aufweisen. Bezüglich der Abmessungen kann auf das 1. Beispiel verwiesen werden. Die Beutel sind in 4 Lagen aus jeweils 3 Beuteln angeordnet, wobei aufeinanderfolgende Lagen wie in der Fig. 4 gezeigt gegeneinander verdreht sind. Die Packungsdichte des Transportbehälters beträgt 1,00 kg/dm³. Die Beladung der CP5 kann wie in Fig. 9 gezeigt erfolgen, wobei ebenfalls 30 Paletten in einen 20-Fuß-ISO-Container passen, was einer Netto-Zuladung von 21,6 t entspricht. Bei einem 20 Fuß Standard-ISO-Container mit einer maximalen Zuladung von 21,67 t reichen 28 Paletten aus, um diese inklusive der Verpackung auszunutzen. Dies entspricht einer Netto-Zuladung von 20,16 t. Bei Verwendung von HT-Containern (Hard Top Container mit erhöhter Zuladung) kann dieser mit 30 Paletten beladen werden (Nettozuladung: 21,6 t).

### 4. Palette (CP5) mit einer Zuladung 480 kg

Ein Transportbehälter beinhaltet 8 Doppelfolienflachbeutel, die jeweils mit 10 kg Polysiliciumbruch der BG4 befüllt sind und eine Packungsdichte von 0,91 kg/dm³ aufweisen. Bezüglich der Abmessungen kann auf das Beispiel 1 verwiesen werden. Die Packungsdichte des Transportbehälters beträgt 0,67 kg/dm³. Die Beutel sind in 3 Lagen angeordnet. Die unteren beiden Lagen bestehen aus drei Doppelbeuteln (vgl. Fig.2) und die obere Lage aus 2 Beuteln (vgl. Fig. 1). Die Beladung der CP5 erfolgt wie in Fig. 9, wobei ebenfalls 30 Paletten in einen 20-Fuß-ISO-Container passen, was einer Netto-Zuladung von 14,4 t entspricht.

Diese Beispiele zeigen deutlich, dass durch die neue Verpackungsart die Zuladung einer Palette und damit auch des ISO-Containers deutlich erhöht werden kann. Dadurch werden die Transport- und Logistikschritte pro kg Silicium über den kompletten Life-Cycle des Produkts (von der Erzeugung bis zur Verarbeitung inklusive Entsorgung der Verpackungsmaterialien) reduziert. Durch die Verwendung unterschiedlicher Beladungen des Transportbehälters sind die Packgrößen flexibel einstellbar.

### 5. Palette (CP3) mit einer Zuladung 720 kg (Fig. 10)

Ein Transportbehälter beinhaltet 6 Folienstandbeutel, die jeweils mit 5 kg Polysiliciumbruch der BG4 gefüllt sind und eine Packungsdichte von 0,80 kg/dm³ aufweisen. Die Beutel mit quadratischer Standfläche sind in einer Lage angeordnet. Für die Abmessungen kann auf Fig. 5 verwiesen werden. Die Transportbehälter weisen jeweils eine Packungsdichte von 0,65 kg/dm³ auf. 24 Transportbehälter lassen sich so auf einer CP3 anordnen (Verbundstapelung). 20 dieser CP3 passen in einen 20-Fuß-ISO-Container, was einer Netto-Zuladung von 14,4 t entspricht.

### 6. Palette (CP3) mit einer Zuladung 720 kg (Fig. 11)

Ein Transportbehälter beinhaltet 9 Folienstandbeutel, die jeweils 5 kg Polysiliciumbruch der BG3 enthalten und eine Packungsdichte von 0,85 kg/dm³ aufweisen. Die Seitenlänge *l* und b der Standbeutel beträgt 18,7 cm, die Höhe h beträgt 22,3 cm. Die Abmessungen des Transportbehälters betragen H = 24,3 cm, L = 57 cm und B = 57 cm. Die Beutel sind in einer Lage angeordnet. Die Packungsdichte der Transportbehälter beträgt 0,64 kg/dm³. Die Beladung der CP3 erfolgt mit 16 Transportbehältern. Auf diese Weise passen 20 Paletten in einen 20-Fuß-ISO-Container, was einer Netto-Zuladung von 14,4 t entspricht.

### 7. Palette (CP3) mit einer Zuladung 1080 kg (Fig. 12)

Ein Transportbehälter beinhaltet 12 Folienstandbeutel, die jeweils mit 5 kg Polysiliciumbruch der BG2 befüllt sind und eine Packungsdichte von 0,96 kg/dm³ aufweisen. Die Beutel sind in 2 Lagen zu je 6 Beuteln angeordnet. Bzgl. der Abmessungen kann auf Fig. 7 verwiesen werden. Die Packungsdichte der Transportbehälter beträgt 0,95 kg/dm³. Die Beladung der CP3 erfolgt mit 18 Transportbehältern wie in Fig. 12 gezeigt. Es passen 20 Paletten in einen 20-Fuß-ISO-Container, was einer Netto-Zuladung von 21,6 t entspricht. Bei einem 20 Fuß Standard-ISO-Container mit einer maximalen Zuladung von 21,67 t reichen 18 Paletten aus, um diese inklusive der Verpackung auszunutzen. Dies entspricht einer Netto-Zuladung von 19,44 t. Bei Verwendung von HT-Containern kann dieser mit 20 Paletten beladen werden (Nettozuladung: 21,6 t).

### 8. Palette (CP3) mit einer Zuladung 1080 kg (Fig. 13)

Ein Transportbehälter beinhaltet 18 Folienstandbeutel, die jeweils mit 5 kg Polysiliciumbruch der BG3 befüllt sind und eine Packungsdichte von 0,95 kg/dm³ aufweisen. Die Beutel sind in 2 Lagen zu je 9 Beuteln angeordnet (siehe Fig. 8). Bzgl. der Abmessungen kann auf Fig. 8 verwiesen werden. Die Packungsdichte der Transportbehälter beträgt 0,94 kg/dm³. Die Beladung der CP3 erfolgt mit 12 Transportbehältern wie in Fig. 13 gezeigt. Es passen 20 Paletten in einen 20-Fuß-ISO-Container, was einer Netto-Zuladung von 21,6 t entspricht. Bei einem 20 Fuß Standard-ISO-Container mit einer maximalen Zuladung von 21,67 t reichen 18 Paletten aus, um diese inklusive der Verpackung auszunutzen. Dies entspricht einer Netto-Zuladung von 19,44 t. Bei Verwendung von HT-Containern kann dieser mit 20 Paletten beladen werden (Nettozuladung: 21,6 t).

### 9. Palette (CP3) mit einer Zuladung 900 kg (Fig. 14)

Ein Transportbehälter beinhaltet 9 Folienstandbeutel, die jeweils 5 kg Polysiliciumbruch der BG2 enthalten und jeweils eine Packungsdichte von 0,90 kg/dm³ aufweisen. Die Beutel sind in einer Lage angeordnet. Die Seitenlänge *l* und b der Standbeutel beträgt 18,7 cm, die Höhe h 17,4 cm. Die Abmessungen des Transportbehälters betragen H = 19,4 cm, L = 57 cm und B = 57 cm. Die Packungsdichte jedes Transportbehälters beträgt 0,82 kg/dm³. Die Beladung der CP3 erfolgt mit 20 Transportbehältern. Auf diese Weise passen 20 Paletten in einen 20-Fuß-ISO-Container, was einer Netto-Zuladung von 18,0 t entspricht.

### Bestimmung des Feinanteils

Die Bestimmung erfolgte über eine Transportsimulation von typischen Belastungen durch Transportschwingungen auf einer LKW-Ladeflache während einer Strecke von 800 km. Transportbedingte Stöße, insbesondere horizontale Stöße beim Umschlag der Paletten bzw. Transportbehälter, können der zwei- bis dreifachen Erdbeschleunigung (g) entsprechen. Für die Simulation wurde eine Rüttelplatte verwendet.

Polysilicium der BG2 wurde in 10 kg-Doppelfolienflachbeuteln in folgenden Transportbehältern transportiert. Der Feinanteil wurde im Anschluss durch Siebung mit einem 2,0 mm Maschensieb ermittelt.

### Vergleichstransportbehälter 1 (Vgl.TB1):

Acht 10 kg-Doppelfolienflachbeutel, die horizontal in 4 Lagen aus jeweils 2 Beuteln in der Transportverpackung angeordnet sind (vgl. WO 2015/007490 A1). Sechs dieser Transportverpackungen befinden sich auf einer CP5 (480 kg). Transportverpackungsdimensionen: 740 x 550 x 280 mm (LxBxH). Doppelfolienbeuteldimensionen: 620 x 410 mm.

Transportbehälter 2 (TB2) auf Palette (CP5, 540 kg) gemäß dem Beispiel 1 und Fig. 9).

Transportbehälter 3 (TB3) auf Palette (CP5, 540 kg) gemäß dem Beispiel 4).

Die Tabelle 1 zeigt die Packungsdichte des Doppelfolienflachbeutels, den Feinanteil und die Durchstoßung für jeweils 5 (Testung 1 bis 5) untersuchte Transportbehälter. Pro Testung wurden 960 kg für Vgl.TB1 und 1080 kg für TB2 und TB3 Polysilicium (BG2) ausgewertet. Die Durchstoßung (Durchstoßungsrate) bezieht sich auf Durchstoßungen des äußeren Beutels. Der Feinanteil von TB2 und TB3 ist signifikant niedriger als bei Vgl.TB1. Die Durchstoßungen liegen auf sehr niedrigem Niveau und sind nicht signifikant unterschiedlich.

**Tabelle 1**

| | Testung | Packungsdichte [kg/dm³] | Feinanteil [ppm] | Durchstoßung |
|---|---|---|---|---|
| Vgl.TB1 | 1 | 0,702 | 3900 | 0% |
| | 2 | 0,702 | 3300 | 1% |
| | 3 | 0,702 | 4900 | 1% |
| | 4 | 0,702 | 3200 | 0% |
| | 5 | 0,702 | 3600 | 0% |
| | Mittelwert | 0,702 | 3780 | 0,4% |
| TB2 | 1 | 0,737 | 3200 | 1% |
| | 2 | 0,737 | 4500 | 2% |
| | 3 | 0,737 | 2700 | 2% |
| | 4 | 0,737 | 3200 | 0% |
| | 5 | 0,737 | 3000 | 1% |
| | Mittelwert | 0,737 | 3320 | 1,2% |
| TB3 | 1 | 0,702 | 4000 | 1% |
| | 2 | 0,702 | 3500 | 2% |
| | 3 | 0,702 | 2900 | 1% |
| | 4 | 0,702 | 3800 | 0% |
| | 5 | 0,702 | 3500 | 0% |
| | Mittelwert | 0,702 | 3540 | 0, 8% |

## Patentansprüche

1. Transportbehälter, enthaltend 8 bis 14 Folienflachbeutel oder 8 bis 12 Doppelfolienflachbeutel, die jeweils mit Siliciumbruchstücken gefüllt sind, wobei die Folienflachbeutel jeweils eine Packungsdichte von 0,88 bis 1,62 kg/dm³ und die Doppelfolienflachbeutel jeweils eine Packungsdichte von 0,68 bis 1,15 kg/dm³ aufweisen, und wobei der Folienflachbeutel enthaltende Transportbehälter eine Packungsdichte von 0,81 bis 1,23 kg/dm³ und der Doppelfolienflachbeutel enthaltende Transportbehälter eine Packungsdichte von 0,65 bis 1,06 kg/dm³ aufweist, mit der Maßgabe, dass die Packungsdichte des Folienflachbeutels oder des Doppelfolienflachbeutels größer oder gleich der Packungsdichte des Transportbehälters ist, wobei die Siliciumbruchstücke zumindest einer der Bruchgrößenklassen 0, 1, 2, 3 oder 4 angehören, **dadurch gekennzeichnet dass** der Transportbehälter eine Länge L aufweist, die der Summe aus einer Länge *l* und einer Breite b eines Flachbeutels entspricht, und eine Breite B aufweist, die der zweifachen Breite 2b entspricht, wobei 2b mindestens *l* entsprechen muss, und wobei mindestens 2 und maximal 4 der Flachbeutel eine Lage N im Transportbehälter bilden, wobei
- bei einer Lage aus 2 Flachbeuteln 2*N* die Beutel nebeneinander längs oder quer angeordnet sind,
- bei einer Lage aus 3 Flachbeuteln 3*N* die Beutel nebeneinander angeordnet sind, wobei 2 der Beutel längs und einer quer angeordnet ist,
- bei einer Lage aus 4 Flachbeuteln 4*N* jeweils 2 Beutel längs nebeneinander angeordnet sind, wobei sich vorzugsweise die 2 jeweils in Längsrichtung angeordneten Beutel überlappen.

2. Transportbehälter nach Anspruch 1, **dadurch gekennzeichnet, dass** die Folienflachbeutel jeweils eine Packungsdichte von 0,99 bis 1,49 kg/dm³ und die Doppelfolienflachbeutel jeweils eine Packungsdichte von 0,77 bis 1,05 kg/dm³ aufweisen.

3. Transportbehälter nach Anspruch 1 oder 2, **dadurch gekennzeichnet, dass** der Folienflachbeutel enthaltende Transportbehälter eine Packungsdichte von 0,89 bis 1,14 kg/dm³ und der Doppelfolienflachbeutel enthaltende Transportbehälter eine Packungsdichte von 0,73 bis 0,97 kg/dm³ aufweist.

4. Transportbehälter nach Anspruch 1, **dadurch gekennzeichnet, dass** es sich um Siliciumbruchstücke der Bruchgrößenklasse 0 handelt, wobei die Folienflachbeutel jeweils eine Packungsdichte von 0,9 bis 1,34 kg/dm³, vorzugsweise von 1,01 bis 1,23 kg/dm³, und die Doppelfolienflachbeutel jeweils eine Packungsdichte von 0,68 bis 1,02 kg/dm³, vorzugsweise von 0,77 bis 0,94 kg/dm³, aufweisen.

5. Transportbehälter nach Anspruch 1, **dadurch gekennzeichnet, dass** es sich um Siliciumbruchstücke der Bruchgrößenklasse 1 handelt, wobei die Folienflachbeutel jeweils eine Packungsdichte von 0,88 bis 1,32 kg/dm³, vorzugsweise von 0,99 bis 1,21 kg/dm³, und die Doppelfolienflachbeutel jeweils eine Packungsdichte von 0,68 bis 1,03 kg/dm³, vorzugsweise von 0,77 bis 0,94 kg/dm³, aufweisen.

6. Transportbehälter nach Anspruch 1, **dadurch gekennzeichnet, dass** es sich um Siliciumbruchstücke der Bruchgrößenklasse 2 handelt, wobei die Folienflachbeutel jeweils eine Packungsdichte von 1,07 bis 1,61 kg/dm³, vorzugsweise von 1,20 bis 1,47 kg/dm³, und die Doppelfolienflachbeutel jeweils eine Packungsdichte von 0,76 bis 1,15 kg/dm³, vorzugsweise von 0,86 bis 1,05 kg/dm³, aufweisen.

7. Transportbehälter nach Anspruch 1, **dadurch gekennzeichnet, dass** es sich um Siliciumbruchstücke der Bruchgrößenklasse 3 handelt, wobei die Folienflachbeutel jeweils eine Packungsdichte von 0,96 bis 1,44 kg/dm³, vorzugsweise von 1,08 bis 1,32 kg/dm³, und die Doppelfolienflachbeutel jeweils eine Packungsdichte von 0,75 bis 1,13 kg/dm³, vorzugsweise von 0,85 bis 1,03 kg/dm³, aufweisen.

8. Transportbehälter nach Anspruch 1 oder 2, **dadurch gekennzeichnet, dass** es sich um Siliciumbruchstücke der Bruchgrößenklasse 4 handelt, wobei die Folienflachbeutel jeweils eine Packungsdichte von 1,05 bis 1,58 kg/dm³, vorzugsweise von 1,18 bis 1,45 kg/dm³, und die Doppelfolienflachbeutel jeweils eine Packungsdichte von 0,73 bis 1,09 kg/dm³, vorzugsweise von 0,82 bis 1 kg/dm³, aufweisen.

9. Transportbehälter nach einem der vorhergehenden Ansprüche, **dadurch gekennzeichnet, dass** die Folienflachbeutel oder Doppelfolienflachbeutel eine Einwaage von 10 kg aufweisen.

10. Transportbehälter nach einem der vorhergehenden Ansprüche, **dadurch gekennzeichnet, dass** er 10 bis 14, bevorzugt 11 bis 13, Folienflachbeutel umfasst.

11. Transportbehälter nach einem der vorhergehenden Ansprüche, **dadurch gekennzeichnet, dass** er 9 bis 11, bevorzugt 9, Doppelfolienflachbeutel umfasst.

12. Transportbehälter nach einem der vorhergehenden Ansprüche, **dadurch gekennzeichnet, dass** dieser
- bei einer Beladung mit 8 Flachbeuteln eine Lagenabfolge *3N, 3N, 2N,*
- bei einer Beladung mit 9 Flachbeuteln eine Lagenabfolge *3N, 3N, 3N,*
- bei einer Beladung mit 10 Flachbeuteln eine Lagenabfolge *4N, 3N, 3N,*
- bei einer Beladung mit 11 Folienbeuteln eine Lagenabfolge 4*N*, 4*N*, *3N,*
- bei einer Beladung mit 12 Flachbeuteln eine Lagenabfolge 4*N*, 4*N*, 4*N* oder 3*N,* 3*N,* 3*N,* 3*N* und
- bei einer Beladung mit 13 Flachbeuteln eine Lagenabfolge *4N, 3N,* 3*N,* 3*N* aufweist,
- bei einer Beladung mit 14 Flachbeuteln eine Lagenabfolge 4N, 4*N,* 3*N,* 3*N,*
wobei die erstgenannte Lage der untersten entspricht.

13. Palette, auf der Transportbehälter gemäß zumindest einem der Ansprüche 1 bis 12 angeordnet sind.

14. Container, enthaltend Paletten nach Anspruch 13.

## Claims

1. Transport container containing 8 to 14 flat film bags or 8 to 12 flat double film bags, each filled with silicon chunks, wherein the flat film bags each have a packing density of 0.88 to 1.62 kg/dm³ and the flat double film bags each have a packing density of 0.68 to 1.15 kg/dm³, and wherein the transport container containing flat film bags has a packing density of 0.81 to 1.23 kg/dm³ and the transport container containing flat double film bags has a packing density of 0.65 to 1.06 kg/dm³, with the proviso that the packing density of the flat film bag or flat double film bag is greater than or equal to the packing density of the transport container, wherein the silicon chunks belong at least to one of the chunk size classes 0, 1, 2, 3 or 4, **characterized in that** the transport container has a length *L* which corresponds to the sum of a length *l* and a width *b* of a flat bag, and has a width *B* which corresponds to the twofold width *2b*, wherein *2b* must correspond at least to *l*, and wherein at least 2 and not more than 4 of the flat bags form a layer *N* in the transport container, wherein
- for a layer of 2 flat bags *2N,* the bags are arranged next to one another longitudinally or transversely,
- for a layer of 3 flat bags *3N,* the bags are arranged next to one another, with 2 of the bags arranged longitudinally and one transversely,
- for a layer of 4 flat bags *4N,* each 2 bags are arranged longitudinally next to one another, with the 2 bags each arranged in a longitudinal direction preferably overlapping.

2. Transport container according to Claim 1, **characterized in that** the flat film bags each have a packing density of 0.99 to 1.49 kg/dm³ and the flat double film bags each have a packing density of 0.77 to 1.05 kg/dm³.

3. Transport container according to Claim 1 or 2, **characterized in that** the transport container containing flat film bags has a packing density of 0.89 to 1.14 kg/dm³ and the transport container containing flat double film bags has a packing density of 0.73 to 0.97 kg/dm³.

4. Transport container according to Claim 1, **characterized in that** the silicon chunks are of chunk size class 0, wherein the flat film bags each have a packing density of 0.9 to 1.34 kg/dm³, preferably of 1.01 to 1.23 kg/dm³, and the flat double film bags each have a packing density of 0.68 to 1.02 kg/dm³, preferably of 0.77 to 0.94 kg/dm³.

5. Transport container according to Claim 1, **characterized in that** the silicon chunks are of chunk size class 1, wherein the flat film bags each have a packing density of 0.88 to 1.32 kg/dm³, preferably of 0.99 to 1.21 kg/dm³, and the flat double film bags each have a packing density of 0.68 to 1.03 kg/dm³, preferably of 0.77 to 0.94 kg/dm³.

6. Transport container according to Claim 1, **characterized in that** the silicon chunks are of chunk size class 2, wherein the flat film bags each have a packing density of 1.07 to 1.61 kg/dm³, preferably of 1.20 to 1.47 kg/dm³, and the flat double film bags each have a packing density of 0.76 to 1.15 kg/dm³, preferably of 0.86 to 1.05 kg/dm³.

7. Transport container according to Claim 1, **characterized in that** the silicon chunks are of chunk size class 3, wherein the flat film bags each have a packing density of 0.96 to 1.44 kg/dm³, preferably of 1.08 to 1.32 kg/dm³, and the flat double film bags each have a packing density of 0.75 to 1.13 kg/dm³, preferably of 0.85 to 1.03 kg/dm³.

8. Transport container according to Claim 1 or 2, **characterized in that** the silicon chunks are of chunk size class 4, wherein the flat film bags each have a packing density of 1.05 to 1.58 kg/dm³, preferably of 1.18 to 1.45 kg/dm³, and the flat double film bags each have a packing density of 0.73 to 1.09 kg/dm³, preferably of 0.82 to 1 kg/dm³.

9. Transport container according to any of the preceding claims, **characterized in that** the flat film bags or flat double film bags have a contents weight of 10 kg.

10. Transport container according to any of the preceding claims, **characterized in that** it comprises 10 to 14, preferably 11 to 13, flat film bags.

11. Transport container according to any of the preceding claims, **characterized in that** it comprises 9 to 11, preferably 9, flat double film bags.

12. Transport container according to any of the preceding claims, **characterized in that** said container
- for a loading with 8 flat bags has a layer sequence *3N, 3N, 2N,*
- for a loading with 9 flat bags has a layer sequence *3N, 3N, 3N,*
- for a loading with 10 flat bags has a layer sequence *4N, 3N, 3N,*
- for a loading with 11 film bags has a layer sequence *4N, 4N, 3N,*
- for a loading with 12 flat bags has a layer sequence *4N, 4N, 4N* or *3N, 3N, 3N, 3N* and
- for a loading with 13 flat bags has a layer sequence *4N, 3N, 3N, 3N,*
- for a loading with 14 flat bags has a layer sequence *4N, 4N, 3N, 3N,*
wherein the first-mentioned layer corresponds to the bottom-most layer.

13. Pallet on which transport containers according to at least one of Claims 1 to 12 are arranged.

14. Container containing pallets according to Claim 13.

## Revendications

1. Conteneur de transport contenant 8 à 14 sachets plats pelliculaires ou 8 à 12 sachets plats pelliculaires doubles qui sont chacun remplis de fragments de silicium, les sachets plats pelliculaires ayant chacun une densité d'emballage de 0,88 à 1,62 kg/dm³ et les sachets plats pelliculaires doubles ayant chacun une densité d'emballage de 0,68 à 1,15 kg/dm³, et le conteneur de transport contenant les sachets plats pelliculaires ayant une densité d'emballage de 0,81 à 1,23 kg/dm³ et le conteneur de transport contenant les sachets plats pelliculaires doubles ayant une densité d'emballage de 0,65 à 1,06 kg/dm³, sous réserve que la densité d'emballage du sachet plat pelliculaire ou du sachet plat pelliculaire double soit supérieure ou égale à la densité d'emballage du conteneur de transport, les fragments de silicium appartenant à au moins une des classes granulométriques 0, 1, 2, 3 ou 4,
**caractérisé en ce que**
le conteneur de transport a une longueur L qui correspond à la somme d'une longueur *l* et d'une largeur b d'un sachet plat, et a une largeur B qui correspond à deux fois la largeur *2b, 2b* devant correspondre à au moins *l*, et au moins 2 et au plus 4 des sachets plats formant une couche *N* dans le conteneur de transport,
- pour une couche de 2 sachets plats *2N,* les sachets étant disposés longitudinalement ou transversalement l'un à côté de l'autre,
- pour une couche de 3 sachets plats *3N,* les sachets étant disposés les uns à côté des autres, 2 des sachets étant disposés longitudinalement et un transversalement,
- pour une couche de 4 sachets plats *4N,* 2 sachets étant disposés longitudinalement l'un à côté l'autre, de préférence les 2 sachets disposés longitudinalement se chevauchant.

2. Conteneur de transport selon la revendication 1, **caractérisé en ce que** les sachets plats pelliculaires ont chacun une densité d'emballage de 0,99 à 1,49 kg/dm³ et les sachets plats pelliculaires doubles ont chacun une densité d'emballage de 0,77 à 1,05 kg/dm³.

3. Conteneur de transport selon la revendication 1 ou 2, **caractérisé en ce que** le conteneur de transport contenant les sachets plats pelliculaires a une densité d'emballage de 0,89 à 1,14 kg/dm³ et le conteneur de transport contenant les sachets plats pelliculaires doubles a une densité d'emballage de 0,73 à 0,97 kg/dm³.

4. Conteneur de transport selon la revendication 1, **caractérisé en ce que** les fragments de silicium sont de classe granulométrique 0, les sachets plats pelliculaires ayant chacun une densité d'emballage de 0,9 à 1,34 kg/dm³, de préférence de 1,01 à 1,23 kg/dm³, et les sachets plats pelliculaires doubles ayant chacun une densité d'emballage de 0,68 à 1,02 kg/dm³, de préférence de 0,77 à 0,94 kg/dm³.

5. Conteneur de transport selon la revendication 1, **caractérisé en ce que** les fragments de silicium sont de classe granulométrique 1, les sachets plats pelliculaires ayant chacun une densité d'emballage de 0,88 à 1,32 kg/dm³, de préférence de 0,99 à 1,21 kg/dm³, et les sachets plats pelliculaires doubles ayant chacun une densité d'emballage de 0,68 à 1,03 kg/dm³, de préférence de 0,77 à 0,94 kg/dm³.

6. Conteneur de transport selon la revendication 1, **caractérisé en ce que** les fragments de silicium sont de classe granulométrique 2, les sachets plats pelliculaires ayant chacun une densité d'emballage de 1,07 à 1,61 kg/dm³, de préférence de 1,20 à 1,47 kg/dm³, et les sachets plats pelliculaires doubles ayant chacun une densité d'emballage de 0,76 à 1,15 kg/dm³, de préférence de 0,86 à 1,05 kg/dm³.

7. Conteneur de transport selon la revendication 1, **caractérisé en ce que** les fragments de silicium sont de classe granulométrique 3, les sachets plats pelliculaires ayant chacun une densité d'emballage de 0,96 à 1,44 kg/dm³, de préférence de 1,08 à 1,32 kg/dm³, et les sachets plats pelliculaires doubles ayant chacun une densité d'emballage de 0,75 à 1,13 kg/dm³, de préférence de 0,85 à 1,03 kg/dm³.

8. Conteneur de transport selon la revendication 1 ou 2, **caractérisé en ce que** les fragments de silicium sont de classe granulométrique 4, les sachets plats pelliculaires ayant chacun une densité d'emballage de 1,05 à 1,58 kg/dm³, de préférence de 1,18 à 1,45 kg/dm³, et les sachets plats pelliculaires doubles ayant chacun une densité d'emballage de 0,73 à 1,09 kg/dm³, de préférence de 0,82 à 1 kg/dm³.

9. Conteneur de transport selon l'une des revendications précédentes, **caractérisé en ce que** les sachets plats pelliculaires ou les sachets plats pelliculaires doubles comportent une quantité pesée de 10 kg.

10. Conteneur de transport selon l'une des revendications précédentes, **caractérisé en ce qu'**il comprend 10 à 14, de préférence 11 à 13, sachets plats pelliculaires.

11. Conteneur de transport selon l'une des revendications précédentes, **caractérisé en ce qu'**il comprend 9 à 11, de préférence 9, sachets plats pelliculaires doubles.

12. Conteneur de transport selon l'une des revendications précédentes,
**caractérisé en ce que** celui-ci comporte
- pour un chargement avec 8 sachets plats, une séquence de couches *3N, 3N, 2N,*
- pour un chargement avec 9 sachets plats, une séquence de couches *3N, 3N, 3N,*
- pour un chargement avec 10 sachets plats, une séquence de couches *4N, 3N, 3N,*
- pour un chargement avec 11 sachets pelliculaires, une séquence de couches *4N, 4N, 3N,*
- pour un chargement de 12 sachets plats, une séquence de couches *4N, 4N, 4N* ou *3N, 3N, 3N, 3N* et
- pour un chargement de 13 sachets plats, une séquence de couches *4N, 3N, 3N, 3N,*
- pour un chargement de 14 sachets plats, une séquence de couches *4N, 4N, 3N, 3N,*
la première couche correspondant à la plus basse.

13. Palette sur laquelle sont disposés des conteneurs de transport selon l'une au moins des revendications 1 à 12.

14. Conteneur contenant des palettes selon la revendication 13.
